# EUROPÄISCHE PATENTSCHRIFT

(11) **EP 0 118 106 B1**
(45) Veröffentlichungstag und Bekanntmachung des Hinweises auf die Patenterteilung: **18.10.1989**
(21) Anmeldenummer: 84102174.4
(22) Anmeldetag: 01.03.1984
(51) Int. Cl.: A47F 5/10, A47B 57/56

(54) **Ausstellungs- und Verkaufsregal**
Display shelving
Rayonnage de présentation et de vente

(30) Priorität: 02.03.1983 DE 3307273; 23.12.1983 DE 3346593
(43) Veröffentlichungstag der Anmeldung: 12.09.1984
(73) Patentinhaber: Dornheim Einrichtungen GmbH, D-8591 Neusorg (DE)
(72) Erfinder: Dornheim, Gustav, D-8591 Neusorg (DE)
(74) Vertreter: Matschkur, Götz, Lindner Patent- und Rechtsanwälte

(56) Entgegenhaltungen:
- DE-A- 3 225 639
- DE-C- 227 205
- DE-C- 809 368
- DE-U- 8 219 577

## Beschreibung

Die Erfindung bezieht sich auf ein Ausstellungs-und Verkaufsregal mit an rückseitigen Stützen, insbesondere einer Rückwand aus winklig miteinander verbundenen Platten befestigten Stellplatten, die in Höhenabständen angeordnet sind, die größer sind als die kleinsten und kleiner sind als die größten der auszustellenden Gegenstände.

Ein derartiges Ausstellungs- oder Verkaufsregai - man vgl. beispielsweise das DE-U 8 219 577 - ermöglicht eine optisch gefällige Präsentation von Gegenständen unterschiedlichster Höhe, bei gleichzeitiger optimaler Ausstellungsdichte. Es braucht nämlich nicht wie bisher der Abstand übereinander geordneter Stellplatten nach der Höhe der größtmöglichen auszustellenden Gegenstände ausgerichtet zu werden, sondern man positioniert diese sehr hohen Gegenstände eben an einer Stelle, an der durch die nur teilweise Überschneidung der übereinander liegenden Stellfläche gerade die nächste oder gar auch noch die übernächste Stellfläche ausfällt, so daß eine ausreichende Höhe zur Verfügung steht. Für die meisten der auszustellenden Gegenstände genügt wegen der kleineren Höhe ein sehr viel geringerer Stellplatten-Abstand. Der verringerte Stellplatten-Abstand ergibt darüber hinaus auch ein sehr viel gefälligeres Präsentationsbild, da das Anordnen flacher, niedriger Gegenstände in einem sehr hohen Regalfach ein etwas verlorenes Bild gibt und gerade das Gegenteil von einer guten Präsentationswirkung zeigt.

Der vorliegenden Erfindung liegt die Aufgabe zugrunde, ein derartiges Ausstellungs- und Verkaufsregal so weiter zu bilden, daß bei noch weiter verbessertem Stellflächenangebot und einer Struktur, die auch für kleine Regale und Verkaufsinseln geeignet ist, die Befestigung der Stellplatten so ausgestaltet ist, daß ohne optisch störende Befestigungsglieder an der Rückwand bzw. ihren Stützen eine einfache Veränderung der Zahl und der Höhenanordnung der Stellplatten möglich ist. Gerade diese Variation der Stellplattenzahl und ihres Höhenabstandes ist ja für die besonders eingangs beschriebene Struktur von besonderer Bedeutung.

Zur Lösung dieser Aufgabe ist ein Ausstellungs-und Verkaufsregal der eingangs genannten Art erfindungsgemäß dadurch gekennzeichnet, daß die Stellplatten auf an den Stützen verstellbar befestigten Tragarmen aufliegen, daß an jedem Tragarm zwei in dessen Längsrichtung und senkrecht dazu beabstandete Querträger befestigt sind, wobei der eine Querträger die Stellplatte übergreift und der andere Querträger die Stellplatte untergreift, und daß der senkrecht zur horizontalen Längsachse des Tragarms gemessene lichte Abstand der Querträger, von denen der dem freien vorderen Ende des Tragarms benachbarte Querträger tiefer angeordnet ist, der Dicke der Stellplatte entspricht.

Durch die erfindungsgemäße Ausbildung der höhenverstellbar an den Stützen zu befestigenden Tragarme ergibt sich eine optisch sehr wenig auffällige Halterung der Stellplatten allein im rückwärtigen Abschnitt, bei der sowohl das Einsetzen als auch Herausnehmen der Stellplatten einfach ist. Die Stellplatten werden einfach von vorne zwischen die Querträger eingeschoben und verklemmen sich aufgrund ihres Eigengewichts und zunehmend bei Belastung durch das Aufstellen von Gegenständen zwischen den Querträgern. Es ergibt sich auf diese Weise eine sehr einfache Halterung, die ein Anbohren oder das Anbringen von Befestigungselementen an den Stellplatten völlig vermeidet. Dies ist besonders bei Glasplatten ein ganz erheblicher Vorzug. Die Querträger können entweder relativ kurze Stummelabschnitte sein, die also die Stellbretter nur längs der Seitenkanten über- bzw. untergreifen. Bei längeren Steilplatten ist es aber vorteilhaft, wenn die Querträger jeweils zwei Tragarme zu beiden Seiten eines Rückwandabschnitts verbindende Tragrohre sind, auf denen also die Tragplatten über die gesamte Länge aufliegen und die auch auf der gesamten Länge vom hinteren oberen Querträger übergriffen werden. Dabei ist es sowohl möglich, daß diese Tragrohre auf kurze Stummelträger der Tragarme aufsteckbar sind, als auch, daß die Tragarme und die Tragrohre eine, vorzugsweise verschweißte, Baueinheit bilden.

Die Erfindung soll nachstehend an einem Ausführungsbeispiel sowie anhand der Zeichnung näher erläutert werden. Dabei zeigen:
Fig. 1 eine Vorderansicht eines Ausstellungs-und Verkaufsregal,
Fig. 2 einen horizontalen Schnitt durch das Regal nach Fig. 1,
Fig. 3 eine perspektivische Ansicht eines Tragarms sowie der an den Rückwandabschnitten seitlich zu befestigenden U-Profilschiene.
Fig. 4 einen vergrößerten Detailschnitt des Bereichs IV in Fig. 2,
Fig. 5 einen vergrößerten Längsschnitt etwa längs der Linie V-V in Fig. 1,
Fig. 6 eine perspektivische Ansicht eines erfindungsgemäßen Turm-Regals,
Fig. 7 eine Seitenansicht des Regals nach Fig. 6,
Fig. 8 eine Draufsicht auf die Anordnung nach den Fig. 6 und 7,
Fig. 9 eine perspektivische Ansicht eines aus zwei Turm-Regalen und einem geraden Zwischenstück zusammengesetzten Regals,
Fig. 10 eine Draufsicht auf die Anordnung nach Fig. 9,
Fig. 11 einen vergrößerten horizontalen Teilquerschnitt durch den zentralen Achsbereich des Regals nach Fig. 6,
Fig. 12 eine perspektivische Ansicht eines abgewandelten Turm-Regals mit Portal-Stützbögen anstelle der Rückwand-Platten und
Fig. 13 einen Querschnitt durch die Anordnung nach Fig. 12.

Das in den Fig. 1-5 dargestellte Ausstellungs-und Verkaufsregal umfaßt neben einem in diesem Zusamamenhan^{g} nicht interessierenden Sockelteil und gegebenenfalls einer oberen Abschlußplatte gewinkelt zueinander angeordnete Rückwandabschnitte 1 und vor diesen angeordnete höhenmäßig versetzte und sich teilweise übergreifende Stellplatten 2, die durch das unterschiedliche Einanderübergreifen Einstellmöglichkeiten für flache Gegenstände und außerhalb des Überlappungsbereichs entsprechend höhere Gegenstände bieten. Bei 3 sind vertikale Vorderstützen angedeutet, die zusätzlich zur Abstützung der Stellplatten 2 dienen können, jedoch zu diesem Zweck nicht unbedingt erforderlich sind. Die eigentliche Hauptabstützung der Stellplatten 2 erfolgt mit Hilfe von als flache hochkantgestellte, insbesondere metallische Platten ausgebildeten Tragarme 4, die schmale Schlitze 5 zwischen jeweils benachbarten Rückwandabschnitten 1 durchsetzen. An den vertikalen, einander zugekehrten Längskanten dieser Rückwandabschnitte 1 sind nach außen hin, d.h. also zum Spalt 5 hin, offene U-Profilschienen 6 befestigt, deren rückwärtige Schenkel 7 mit einer Vielzahl von äquidistant beabstandeten Haltenoppen 8 - im vorliegenden Fall gebildet durch die Schenkel 7 durchsetzende Schrauben - versehen sind. An den Tragarmen 4 sind seitlich Klemmplatten 9 befestigt, insbesondere angeschweißt, deren Abmessungen so getroffen sind, daß sie - vergl. insbesondere Figuren 3 und 5 - in der horizontalen Betriebsstellung des Tragarms 4 sich auf einem der Haltenoppen 8 mit ihrer Unterkante 10 abstützen und dabei mit Unterkante 10 und Oberkante 11 zwischen den beiden Schenkeln 7 und 12 der U-Profilschiene verklemmt sind. Durch Ankippen des Tragarms 4 nach oben wird die Klemmplatte 9 steiler gestellt, so daß sie an den Haltenoppen 8 vorbei nach oben oder unten bewegt werden kann, um in einer gewünschten anderen Höhenlage wiederum in der beschriebenen Weise einrasten zu können. Es ergibt sich auf diese Weise eine außerordentlich einfache höhenverstellbare Halterung der Tragarme, wobei die Feineinstellung lediglich von dem Ausmaß und der Anzahl der Haltenoppen 8 abhängt.

Um die Stellplatten 2 schraubenlos und ohne besondere Befestigungsteile an den Tragarmen 4 befestigen zu können, würde es im einfacheren Fall genügen, einen Längsschlitz 13 vorzusehen, dessen Breite der Dicke der Stellplatten 2 entspricht, so daß sie in diesen Schlitz eingeschoben werden. Um aber eine stärkere und großflächigere Halterungsauflage zu erhalten, was für längere Stellplatten 2 und insbesondere für solche aus Glas von erhöhter Bedeutung ist, sind in Ausgestaltung der Erfindung an den Tragarmen 4 Querträger 14 und 15 vorgesehen, von denen der tiefer und weiter nach vorne, d. h. zum freien Ende des Tragarmes 4 hin, versetzt angeordnete vordere Querträger 15 in vertikaler Richtung gegenüber dem hinteren Querträger 14 so versetzt ist, daß sich ein lichter Abstand entsprechend der Dicke der Stellplatten 2 ergibt. Die Stellplatten sind demzufolge zwischen den Querträgern 14 und 15 eingeklemmt, wobei die Stellplatte sich auf dem vorderen Querträger 15 abstützt, während der hintere das Hochschnappen des Endes der Stellplatte verhindert. Die Querträger 14 und 15 können entweder starr mit jeweils zwei Tragarmen 4 verbunden sein, die beidseits eines Rückwandabschnitts 1 angeordnet sind, oder aber es kann auch vorgesehen sein, daß die Querträger als Tragrohre ausgebildet auf Stummelträger an den Tragarmen 4 aufgesteckt werden können.

Die Befestigung der mit geringem Abstand voneinander winklig zueinander gestellten Rückwandabschnitte 1 kann in beliebiger Weise erfolgen, wobei in Fig. 4 in diesem Zusammenhang Abstandsverbindungsteile 16 zu erkennen sind.

Die Erfindung ist nicht auf das dargestellte Ausführungsbeispiel beschränkt. Neben einer anderen Ausführungsmöglichkeit der Querträger wäre es insbesondere auch möglich, den Tragarm, insbesondere im Bereich des Spaltes 5 zwischen zwei Rückwandabschnitten 1 abzuknicken, so daß er in der Winkelhalbierenden liegt, um ihn dann beidseits mit Querträger zu versehen. Dies würde nämlich dann die Möglichkeit eröffnen, Stellplatten nicht nur versetzt übereinander anzuordnen, sondern eine durchgehende in einer Ebene befindliche Stellfläche vorzusehen.

Dieses Abknicken des Tragarms wäre im übrigen auch erforderlich, wenn der Winkel zwischen zwei aneinandergrenzenden Rückwand-Abschnitten kleiner als 90° sein sollte. Schließlich könnte auch eine andere Art der Anordnung der Einhak- öffnung 17 vorgesehen sein, als die in Fig. 1 angedeutet ist. Die Rückwandabschnitte 1 sind dabei im Bereich des unteren Endes der rechten Seitenkante mit einer auch den vorderen Schenkel 12 der U-Profilschiene 6 durchsetzenden Ausnehmung 17 versehen, durch welche die Klemmplatte 9 eingefädelt werden kann.

Das in den Fig. 6-8 dargestellte turmartige Ausstellungs- oder Verkaufsregal besteht aus zu einem Y-förmigen Stützturm miteinander verbundenen gewinkelten Rückwand-Plattenpaaren 101, 102 und 103. Jedes dieser Plattenpaare besteht aus zwei um 120° gewinkelt miteinander verbundenen Platten 104 und 105. Die Plattenpaare 101-103 sind dabei mit Abstand zueinander angeordnet. Der Abstand ergibt sich, wie man am besten aus Fig. 11 erkennen kann, durch die doppelte Breite der U-Profilschienen 6, die mit nach außen gerichteter offener Seite längs den Seitenkanten der Rückwand-Platten 104 und 105 auf deren Rückseite befestigt sind. Diese U-Profilschienen 6 dienen zum Einhaken und Verstellen der Halterungsorgane 107, die in Verbindung mit den Fig.3-5 im einzelnen beschrieben worden sind. Die Verbindung der Rückwand-Plattenpaare 101-103 kann dabei beispielsweise durch Verschrauben oder Verschweißen der aneinanderstoßenden Schenkel der U-Profilschienen 6 erfolgen.

Die Stellplatten 2 sind parallelogrammförmig so ausgebildet, daß sowohl die eine der Längskanten 109, als auch eine der Schmalkanten 110 unmittelbar an den jeweiligen Rückwand-Platten 104, 105 anliegt. Die Länge der Schmalkante 110 entspricht dabei vorzugsweise der Breite einer der Rückwand-Platten 104, 105, während die Länge erheblich größer gewählt ist, so daß sich der in Fig. 6 sehr gut erkennbare Überstand der Stellplatten ergibt. Eine großflächige sechseckige Sockelplatte 111 sorgt für einen kippsicheren stabilen Stand des turmartigen Regals, wobei die Bemessung - vergleiche insbesondere Fig. 8 - so getroffen ist, daß die äußeren Schmalkanten 110 der Stellplatten 2 im wesentlichen deckungsgleich über den Außenkanten 112 der Sockelplatte 111 liegen.

Zur Halterung jeder Stellplatte 2 dienen zwei Halterungsorgane 107 zu beiden Seiten jeder Rückwand-Platte 104, 105. Jedes dieser Halterungsorgane 107 besitzt wiederum - vergleiche Fig. 3-5 einen als flache hochgestellte, insbesondere metallische Platte ausgebildeten Tragarm 4, der schmale Schlitze 5 zwischen den aneinandergrenzenden Seitenrändern der Rückwand-Platten 104,105 bzw. 115 zwischen den äußeren Rändern der Rückwand-Platten 104, 105 und vorgesetzten Verkleidungsblenden 117 durchsetzt. Bei der dargestellten speziellen Ausbildung mit übereinstimmender Breitenabmessung der Rückwand-Platten 104, 105 und der Stellplatten 2 ergibt sich dabei zusätzlich die Möglichkeit, jede Stellplatte 2 nicht nur durch zwei Halterungsorgane 107, sondern durch drei Halterungsorgane abzustützen. Bei 124 ist eine weitere Abdeckblende angedeutet, welche die oberen Öffnungen zwischen den Rückwand-Platten 104, 105 verdeckt.

In den Fig. und 10 ist ein Regal dargestellt, welches durch Zusammenstellung zweier Regale gemäß Fig. 6 mit einem dazwischen gesetzten ebenen Regalabschnitt gebildet ist. Dabei ist in dem dargestellten Ausführungsbeispiel eine gemeinsame Sockelplatte 111' vorgesehen, doch wäre es ersichtlich auch möglich, stattdessen zwei Turm-Regale gemäß Fig. 6 mit ihren Sockelplatten zu verwenden, wobei dann eine entsprechend mit Ausschnitten versehene Sockelplatte für das Zwischenstück vorgesehen sein müßte, was in Fig. 9 mit gestrichelten Linien angedeutet ist. Entsprechend dem allgemeinen Konstruktionsprinzip ist auch im Bereich des Zwischenregalabschnitts mit ebenen Rückwänden 25 ein sich nur teilweises Überlappen jeweils übereinanderliegender Stellplatten 2' vorgesehen. Die Stellplatten 2' sind durch Verlängerungen der Stellflächen der seitlichen Turm-Regale gebildet, was - jedenfalls dann, wenn die Breite des Zwischenstücks, d.h. die Breite der ebenen Rückwände 125 nicht allzu groß ist - den Vorteil hat, daß zusätzliche Halterungsorgane im Bereich dieser ebenen Rückwand-Zwischenplatten 125 überhaupt nicht erforderlich sind.

Anstelle eines solchen Zwischenstücks zwischen zwei Turm-Regalen mit ebenen Rückwänden 125 könnte jedoch zwischen solchen Turm-Regalen auch ein gewinkeltes Ausstellungs- oder Verkaufsregal angeordnet werden. Darüber hinaus wäre es beispielsweise auch möglich das Regal weiter zu bauen, indem in Richtung der in Fig. 9 angedeuteten Pfeile 26 ähnliche ebene Rückwand-Zwischenstücke 125 angesetzt werden, die dann ihrerseits wieder durch Turm-Regale flankiert werden. Schließlich wäre es selbstverständlich auch möglich, anstelle des gezeigten Turmaufbaus mit 120°-Winkel zwischen aneinanderstoßenden Rückwand-Platten 104, 105 einen anderen Winkel, beispielsweise 90° vorzusehen. Bei 17 erkennt man eine Öffnung zum Einführen der Klemmplatten 9 der Halterungsorgane 107.

Wie bereits weiter oben ausgeführt, können die Rückwand-Platten entweder durchsichtig ausgebildet sein, oder mit einer Vielzahl von Sichtfenstern versehen sein. Im Extremfall kann dabei die Auflösung der Rückwand durch ein grosses Sichtfenster so weit gehen, daß praktisch von einer Rückwand nicht mehr die Rede sein kann. Eine entsprechende Konstruktion zeigen die Fig. 12 und 13, bei der die sternförmige Stützstruktur aus U-förmig gebogenen Rundrohren 30, 31 und 32 besteht, wobei die inneren Schenkel 33 unmittelbar aneinander anliegend miteinander verbunden sein können. Die Stützen 33, 34 sind mit Längsschlitzen versehen, in weiche die, bei dieser Ausführungsform nicht rechteckigen oder quadratischen, sondern ovalen Klemmplatten der Tragarme eingreifen. Um unterschiedliche Halteorgane für die äußeren Stützen 34 und die inneren Stützen 33 zu vermeiden, wie sie notwendig wären wenn die inneren Stützen unmittelbar aneinander anliegen, da ja dann die Schlitze nicht an der zur zentralen Mittelachse zeigenden Seite der Rohre angeordnet sein könnten, kann auch vorgesehen sein, daß die inneren Stützen 33 einen Abstand aufweisen, durch die die Tragarme nach außen ragen können. Die Verbindung der Stützen 33 erfolgt in diesem Fall dann nur am unteren und oberen Ende, d.h. unterhalb und oberhalb der Stellplatten.

## Patentansprüche

1. Ausstellungs- und Verkaufsregal mit an rückseitigen Stützen (1, 6), insbesondere einer Rückwand aus winklig miteinander verbundenen Platten (1) befestigten Stellplatten (2), die in Höhenabständen angeordnet sind, die größer sind als die kleinsten und kleiner sind als die größten der auszustellenden Gegenstände, dadurch gekennzeichnet, daß die Stellplatten auf an den Stützen (6) verstellbar befestigten Tragarmen aufliegen, daß an jedem Tragarm (4) zwei in dessen Längsrichtung und senkrecht dazu beabstandete Querträger (14, 15) befestigt sind, wobei der eine Querträger (14) die Stellplatte (2) übergreift und der andere Querträger (15) die Stellplatte (2) untergreift, und daß der senkrecht zur horizontalen Längsachse des Tragarms (4) gemessene lichte Abstand der Querträger (14, 15), von denen der dem freien vorderen Ende des Tragarms (4) benachbarte Querträger (15) tiefer angeordnet ist, der Dicke der Stellplatte (2) entspricht.

2. Ausstellungs- und Verkaufsregal nach Anspruch 1, dadurch gekennzeichnet, daß die Querträger (14, 15) jeweils zwei Tragarme (4) zu beiden Seiten eines Rückwand-Abschnitts (1) verbindende Tragrohre sind.

3. Ausstellungs- und Verkaufsregal nach Anspruch 2, dadurch gekennzeichnet, daß die Tragrohre auf kürzere Stummelträger der Tragarme (4) aufsteckbar sind.

4. Ausstellungs- und Verkaufsregal nach Anspruch 2, dadurch gekennzeichnet, daß die Tragarme (4) und die Tragrohre (14, 15) eine, vorzugsweise verschweißte, Baueinheit bilden.

## Claims

1. A display and sales rack having shelves (2) which are secured to supports (1, 6) at the back, particularly to a rear wall of panels (1) connected to one another at an angle, and which are arranged at vertical distances apart which are greater than the smallest articles to be displayed and smaller than the largest ones, characterised in that the shelves rest on supporting arms which are adjustably secured to the supports (6), that secured to each supporting arm (4) are two transverse supports (14, 15) which are spaced apart in the longitudinal direction thereof and perpendicularly thereto, the one traverse support (14) engaging over the shelf (2) and the other transverse support (15) engaging under the shelf (2), and that the clear spacing between the transverse supports (14, 15) of which the transverse support (15) adjacent to the free front end of the supporting arm (4) is arranged lower than the other, which spacing is measured perpendicular to the horizontal longitudinal axis of the supporting arm (4), corresponds to the thickness of the shelf (2).

2. A display and sales rack according to Claim 1, characterised in that the transverse supports (14,15) are each a supporting tube connecting two supporting arms (4), one at each side of a rear- wall portion (1).

3. A display and sales rack according to Claim 2, characterised in that the supporting tubes can be slipped onto relatively short stub supports of the supporting arms (4).

4. A display and sales rack according to Claim 2, characterised in that the supporting arms (4) and the supporting tubes (14, 15) from a structural unit which is preferably welded.

## Revendications

1. Rayonnage de présentation et de vente comportant des plateaux d'étalage (2) fixés sur des appuis (1, 6) du côté arrière, en particulier sur une paroi arrière en plaques (1) reliées l'un à l'autre en formant un angle, plateaux d'étalage qui sont disposés en hauteur, suivant des distances qui sont plus grandes que les plus petits objets à exposer et plus petites que les plus grands objets à exposer, caractérisé en ce que les plateaux d'étalage reposent sur des bras porteurs fixés de façon mobile sur les appuis (6), en ce que sur chaque bras porteur (4) sont fixés deux supports transversaux (14, 15) espacés dans la direction longitudinale de celui-ci et perpendiculaire à ce dernier, l'un des supports transversaux (14) saisissant le plateau d'étalage (2) par le dessus et l'autre support transversal (15) saisissant le plateau d'étalage (2) par le dessous, et en ce que la distance libre mesurée perpendiculairement à l'axe longitudinal du bras porteur (4) entre les supports transversaux (14, 15), parmi lesquels le support transversal (15) voisin de l'extrémité avant libre du bras porteur (4) est placé plus bas que l'autre, correspond à l'épaisseur du plateau d'étalage (2).

2. Rayonnage de présentation et de vente selon la revendication 1, caractérisé en ce que les supports transversaux (14, 15) sont des tubes de support reliant respectivement deux bras porteurs (4) aux deux côtés d'une partie (1) de paroi arrière.

3. Rayonnage de présentation et de vente selon la revendication 2, caractérisé en ce que les tubes de support peuvent s'emmancher sur des embouts plus courts des bras porteurs (4).

4. Rayonnage de présentation et de vente selon la revendication 2, caractérisé en ce que les bras porteurs (4) et les tubes de support (14, 15) constituent une unité modulaire, de préférence soudée.
